# FASCICULE DE BREVET EUROPEEN

(11) **EP 0 146 164 B1**
(45) Date de publication et mention de la délivrance du brevet: **07.01.1988**
(21) Numéro de dépôt: 84201688.3
(22) Date de dépôt: 21.11.1984
(51) Int. Cl.: E01B 29/02

(54) **Procédé de renouvellement d'un appareil de voie ferrée et train de mise en oeuvre**
Verfahren zum Erneuern von Gleisweichen und Eisenbahnvorrichtung zu seiner Durchführung
Method for the renewal of railroad switches, and railroad machine for carrying it out

(30) Priorité: 20.12.1983 CH 6768/83
(43) Date de publication de la demande: 26.06.1985
(73) Titulaire: LES FILS D'AUGUSTE SCHEUCHZER S.A., CH-1007 Lausanne (CH)
(72) Inventeur: Bühler, Fritz, CH-1024 Ecublens (CH)
(74) Mandataire: Jörchel, Dietrich R.A.

(56) Documents cités:
- BE-A- 536 101
- DE-A- 2 928 152
- FR-A- 1 258 437
- FR-A- 2 109 239
- FR-A- 2 296 731
- FR-A- 2 325 765
- FR-A- 2 350 425
- FR-A- 2 448 598

## Description

La présente invention concerne un procédé de renouvellement d'un appareil de voie ferrée selon le préambule de la revendication 1, ainsi qu'un train pour la mise en oeuvre.

Un procédé similaire est décrit dans le FR-A-1258437 concernant cependant le remplacement des traverses d'une voie ferrée, et dans le train de mise en oeuvre du procédé les appareils de levage sont des portiques qui sont munis de moyens pour rouler uniquement sur la voie de service après son installation. Les portiques sont solidaires de la poutre et pour les amener à la place de travail on fait rouler la poutre qui est munie des moyens de roulement sur la voie ferrée, tandis que les portiques pendant ce temps sont escamotés.

Dans le FR-A-2448598 on décrit également un procédé et un train pour le remplacement des appareils de voie au moyen de deux grues roulant sur la voie ferrée et d'une poutre suspendue aux flèches se faisant face de deux grues. Selon ce procédé, on arrive sur l'emplacement de l'appareil à remplacer avec la poutre chargée avec le nouvel appareil, on fait pivoter la poutre de 180° autour d'un axe horizontal, on saisit l'ancien appareil, on fait pivoter la poutre encore de 180° pour disposer le nouvel appareil face à son emplacement et on le pose.

Lors du renouvellement d'une voie ferroviaire le renouvellement des appareils de voie, par exemple des aiguillages, des branchements-traversées ou des croisements, représente un travail très important et relativement compliqué car les appareils de voie sont des éléments très encombrants par leur largeur, et leur manutention pose des problèmes. Actuellement les travaux de pose- dépose et déplacement des appareils de voie s'opèrent principalement de deux manières.
1. Par des grues se déplaçant sur la voie parallèle, ou la voie dans laquelle se trouve l'appareil à remplacer.
2. Par des portiques roulant sur une voie de service placée sous l'appareil de voie que l'on à préalablement levé.

Dans les deux cas le déplacement de l'appareil s'opère dans un plan parallèle au plan de la voie et le gabarit de la voie est largement dépassé. En plus, dans le premier cas d'utilisation de la voie parallèle les grues bloquent la voie parallèle au trafic et dans le second cas un personnel important est nécessaire pour la pose de la voie de service sous l'appareil levé et la commande de plusieurs portiques.

La présente invention a pour but d'éliminer ces inconvénients en proposant un procédé et un train de mise en oeuvre permettant la pose ou la dépose d'un appareil de voie ou d'une partie, sans bloquer la voie parallèle au trafic en y déplaçant des machines telles que des grues et offrant la possibilité de respecter le gabarit de la voie lors du déplacement de l'appareil de voie déposé ou à poser.

Le procédé selon l'invention est caractérisé par la clause caractérisante de la revendication 1.

Les avantages du procédé objet de la présente invention sont le fait que les grues se trouvent sur la voie contenant l'appareil de voie laissant ainsi libre au trafic la voie parallèle, qu'elles peuvent se déplacer sur la voie auxiliaire facilitant ainsi le renouvellement et assurant une bonne stabilité du train à cause de leur écartement, que l'on incline l'appareil lors des déplacements respectant ainsi le gabarit de voie laissant libres au trafic les voies parallèles, en outre le faut d'utiliser les rails de service en les ramenant à l'écartement normal pour l'assainissement du ballast par des machines conventionnelles permet une rationalisation du travail sans avoir recours à des machines spéciales.

Bien entendu on transporte de la même manière le nouvel appareil de l'emplacement de dépôt à l'emplacement de la pose.

L'invention concerne également un train de mise en oeuvre du procédé caractérisé par la clause caractérérisante de la revendication 2.

Selon une exécution préférée les mêmes moyens qui servent pour le déplacement sur les rails de service et qui sont de préférence des béquilles orientables dans le plan du châssis et munies de trains de roulement, sont également munies de princes à rail pour la pose de rails de service.

A part les avantages mentionnés précédemment le procédé et le train de mise en œuvre permettent également de limiter au minimum le nombre de personnes de l'équipe chargée des opérations de renouvellement de l'appareil de voie, la plupart des opérations s'effectuant par l'intermédiaire de moyens mécaniques.

En outre, les trains de roulement pour rouler sur les rails de service sont également adaptables pour rouler sur la voie normale ce qui permet d'augmenter la stabilité des grues lors du transport d'un appareil de voie.

L'invention sera décrite en détail à l'aide de dessins annexés concernant une variante préférée de l'invention.
La fig. 1 est une vue schématique de côté d'un train de renouvellement;
la fig. 2 est une vue de dessus d'une voie avec un appareil de voie et les relais de service;
la fig. 3 est une vue analogue à la précédente, l'appareil de voie étant évacué et les rails de service assemblés à l'écartement normal;
la fig. 4 est une vue de côté montrant plus en détail la grue munie des moyens de déplacement sur les rails de service et une partie de la poutre;
la fig. 5 est une vue de dessus de la figure précédent;
la fig. 6 est une vue parallèlement à l'axe de la voie montrant un appareil de voie levé et incliné;
la fig. 7 est une vue de côté d'une partie d'un des trains de roulement d'une des béquilles;
la fig. 8 est une vue de face de la partie montrée dans la figure précédente;
la fig. 9 montre de face la poutre et les moyens de préhension de l'appareil;
la fig. 10 est une vue de côté de la représentation selon la fig. 9.

Le train de renouvellement illustré à la fig. 1 comprend une première grue 1 montée sur un châssis 2 pourvu des dispositifs 3 pour rouler sur la voie 4, une seconde grue 5 montée sur un châssis 6 munie d'une part de dispositifs 7 pour rouler sur la voie 4 et d'autre part de trains de roulement 8 pour rouler sur les rails de service 9 et enfin une poutre 13 suspendue par ses extrémités aux deux grues 1 et 5. Les rails de service 9 sont disposés de part et d'autre de l'appareil 10 et des sections de la voie 4 adjacentes c'est-à-dire reliées par l'appareil de voie 10 (fig. 2). Les trains de roulement 8 sont fixés aux extrémités de béquilles 11 articulées au châssis 6 de la grue 5. La poutre 13 est munie de moyens de préhension 14 en forme de palloniers pour préhender l'appareil 10 à lever.

A la fig. 3 on a représenté la voie 4 en absence de l'appareil 10, et les rails de service 9, à l'emplacement de l'appareil, étant ripés à écartement normal 9' et assemblés par des barres d'écartement 9" pour assurer la continuité de la voie et permettre l'assainissement du ballast et/ou de la plate-forme par des machines connues.

Les grues 1 et 5 sont munies chacune d'un bras télescopique 15 équipé d'un treuil auxiliaire 16 et d'un câble 17, comme montré seulement pour la grue 5 (fig. 4 et 5), permettant d'incliner l'appareil de voie levé comme il sera décrit plus loin. La grue 1 respectivement 5 est montée sur une plaque pivotante 12 à 360°. L'un au moins des dispositifs de roulement 3 respectivement 7 est muni de moyens de propulsion pour permettre le déplacement du train sur la voie 4.

Dans l'exemple considéré seulement la grue 5 est destinée et équipée pour rouler sur les rails de service 9 et sera donc décrite en détail.

Le châssis 6 de la grue 5 est muni à ses extrémités de quatre béquilles 11 et 11' articulées au châssis 6 par des axes 18 perpendiculaires au plan du châssis 6. La position angulaire des béquilles 11, 11' dans le plan du châssis 6 est assurée par des vérins hydrauliques 20 (fig. 5), un vérin 20 étant prévu par béquille. Aux extrémités libres de quatre béquilles 11, 11' sont suspendus par des vérins 19 des trains de roulement 8 aptes à rouler sur les rails de service 9, l'un au moins de ces trains étant muni de moyens de propulsion (fig. 7).

Lors du déplacement de la grue 5 sur les rails de service 9 les béquilles 11 et 11' sont déployées, les trains de roulement 8 sont mis en contact avec les rails de service 9 par l'intermédiaire de vérins de suspension 19 permettant du même coup de lever, si nécessaire, les dispositifs de roulement 7 par rapport à la voie 4. En principe une paire de béquilles se trouvant d'un même côté latéral du châssis 6, par exemple 11', sont bloquées dans une position angulaire déterminée tandis que l'autre paire 11 reste libre afin de pouvoir suivre les variations d'écartement des rails de service 9, notamment à l'endroit de l'appareil 10.

Les moyens de préhension 14 de la poutre 13 formés par des palonniers sont munis des crochets 21 pour saisir l'appareil de voie 10, comme montré dans les fig. 6, 9 et 10. A la fig. 6 on montre un appareil de voie 10 levé et incliné de sorte qu'il reste à l'intérieur du gabarit G de la voie.

La poutre 13 est suspendue aux poulies mobiles 22 des grues 1 et 5 par des articulations 23 (fig. 9 et 10) permettant l'inclinaison de la poutre 13 autour d'un axe parallèle au plan de la voie 4. L'inclinaison est obtenue par l'action du câble 17 de chaque grue 1, 5 attaché à un point 24 d'un palonnier 14, décalé par rapport à l'axe défini par les deux articulations de suspension 23 de la poutre 13, entraîné par le treuil auxiliaire 16. Ce même câble 17 permet lors du levage de l'appareil 10 l'équilibrage de la charge dans un plan approximativement parallèle à celui de la voie 4. Afin d'éviter la déformation de l'appareil 10 plusieurs palonniers 14 extensibles sont prévus réglables en largeur pour s'adapter à l'écartement de deux rails non parallèles. Les crochets 21 (fig. 9) sont positionnés à l'écartement voulu par des vis sans fin 27, pour permettre la préhension de l'appareil 10 ou son relâchement.

Pour permettre la mise en place de rails de service 9 (fig. 7 et 8) les trains de roulement 8 des béquilles 11, 11' sont munis de pinces à rails 25 commandées par un vérin à double effet 26. Ces pinces permettent la pose des rails de service de part et d'autre de la voie ferrée ainsi que leur enlèvement à la fin des travaux.

A la fig. 7 on montre un train de roulement 8 muni d'un moteur M assurant la propulsion de la grue sur les rails de service 9.

Le fonctionnement du train selon le procédé est le suivant: Le train vient sur la voie 4 à l'emplacement de l'appareil 10 en posant au fur et à mesure les rails de service 9, sur les deux côtés. Dans l'exemple illustré à la fig. 2 le train vient du côté gauche (dans le sens de la flèche F) et pendant ce temps les deux grues 1 et 5 roulent sur la voie normale 4. Lorsque la poutre 13 est au-dessus de l'appareil de voie 10 on fait baisser par les vérins de suspension 19 les trains de roulement 8 pour qu'ils s'appuient sur les rails de service 9 et pour lever simultanément le châssis 6 avec ses dispositifs de roulement 7 de voie 4; puis on démonte l'appareil 10 du reste de la voie 4, on le soulève avec la poutre 13 et les deux grues (fig. 4 et 5), et on l'incline par l'intermédiaire des treuils 16 (fig. 6). Le train s'en va du côté où il est venu (à gauche de la fig. 2) et la grue 5 traverse la zone de l'appareil déposé en roulant uniquement sur les rails de service 9 par l'intermédiaire de béquilles 11,11' munies de trains de roulement 8 jusqu'à ce que la zone démunie de l'appareil de voie 10 soit traversée, ensuite on peut baisser la grue 5 de sorte que ses dispositifs de roulement 7 soient en contact avec la voie normale 4 et les béquilles 11, 11' et les trains de roulement 8 reviennent à leur position de repos. Les vérins de suspension 19 permettent d'absorber les variations en hauteur de la voie de service constituée par les rails de service.

En principe l'appareil de voie 10 peut être démonté ou levé pendant que la grue 5 repose sur la voie normale 4 par ses dispositifs de roulement 7 et après que l'appareil de voie 10 est levé et prêt à être transporté on met en contact les trains de roulement 8 avec les rails de service 9. Bien entendu si cette dernière opération se fait avant le démontage de l'appareil de voie 10 elle permet d'augmenter la stabilité de la grue 5.

Le nouvel appareil de voie est amené à l'emplacement de l'ancien par le chemin et les opérations inverses. Entre-temps on a assaini le ballast et/ou la plate-forme par des machines d'entretien connues en soi. Pour ce faire on peut assembler les rails de service 9 (fig. 3) à l'écartement normal 9' pour permettre le déplacement des machines l'assainissement. Après les travaux d'assainissement les rails de service 9 sont écartés pour permettre que le train avec le nouvel appareil de voie 10 puisse traverser la zone démunie de l'appareil de voie, au moyen de béquilles 11, 11' et de trains de roulement 8 et venir stationner au dessus de ladite zone. En effet, étant donné qu'il est interdit généralement, pour des raisons de sécurité évidentes, de travailler sous l'appareil de voie 10 suspendu, les rails de service 9' ont dû être écartés avant l'arrivée du nouvel appareil de voie 10, ainsi la voie de service ne peut pas être utilisée à l'écartement normal 9' pour permettre de traverser la zone dégarnie de l'appareil de voie 10.

Il est entendu que l'autre grue 1 ou toutes les deux grues 1 et 5 peuvent être munies de béquilles 11, 11' pour effectuer ce travail.

Si les deux grues 1, 5 du train sont munies de moyens 8, 11, 11' pour se déplacer sur les rails de service 9 l'arrivée et le départ du train peuvent se faire dans n'importe quel sens. Par contre, si une seule grue est munie de ces moyens, comme à la variante décrite précédemment, le départ du train avec l'appareil de voie 10 doit se faire de sorte que la grue 1, qui n'est pas équipée pour rouler sur les rails de service 9, soit en tête car elle ne peut pas traverser la zone de la voie où se trouvait l'appareil de voie 10 levé.

Il est évident que si l'appareil de voie 10 est d'une très grande longueur on peut l'évacuer et ramener le nouveau en le démontant en deux ou plusieurs parties. Dans ce cas il est nécessaire que les deux grues 1, 5 soient aptes à rouler sur les rails de service 9 afin de pouvoir d'abord évacuer toutes les parties de l'appareil de voie 10 avant de ramener les parties du nouvel appareil, car dans ce cas la distance entre les deux grues 1 et 5 est inférieure à la longueur totale de l'appareil de voie 10.

Pour permettre d'augmenter la stabilité du train lors du déplacement sur la voie normale avec l'appareil levé les trains de roulement 8 peuvent être construits de sorte qu'ils puissent également rouler sur les rails de la voie normale 4. Pour cela on modifie par les 'vérins 20 l'angle des béquillés 11, 11' de sorte que les trains de roulement 8 soient à la verticale des rails de la voie 4 et pour les vérins de suspension 19 on les baissent sur les rails de la voie normale 4.

## Revendications

1. Procédé de renouvellement d'un appareil de voie ferrée, selon lequel on dispose de part et d'autre de l'appareil de voie (10) des rails de service (9), on lève ledit appareil (10) ou une partie au moyen d'une poutre (13) suspendue par ses extrémités à deux appareils de levage (1, 5) dont l'un au moins est muni des moyens (8, 11, 11') pour rouler sur les rails de service (9), on déplace l'appareil de voie (10) à l'emplacement de démontage et on amène et on pose le nouvel appareil de voie au moyen de la poutre (13) et de deux appareils de levage (1, 5), caractérisé par le fait que l'on utilise comme appareils de levage deux grues (1, 5) disposées sur les extrémités de deux sections de voie (4) reliées par ledit appareil (10) que l'on incline ledit appareil de voie levée (10) autour d'un axe longitudinal approximativement parallèle au plan de la voie (4) de sorte que cet appareil se trouve dans le gabarit de voie (G), qu'après avoir évacué l'appareil de voie (10) et vant d'amener le nouvel appareil l'on ripe les rails de service (9) à l'écartement normal (9'), et on les assemble par des barres d'espacement (9"), que l'on effectue les travaux d'assainissement de ballast et/ou de la plate-forme par des machines d'entretien connues en soi, et qu'ensuite on dispose les rails de service (9') à l'écartement initial (9).

2. Train de mise en oeuvre du procédé selon la revendication 1, comprenant deux appareils de levage (1, 5) montés sur des dispositifs de roulement (8, 11, 11') dont l'un au moins est apte à rouler sur les rails de service (9) disposés de part et d'autre de l'appareil de voie (10), une poutre (13) munie de moyens de préhension (14) pour l'appareil de voie (10) et suspendue par ses extrémités aux deux appareils de levage, caractérisé par le fait que les appareils de levage sont deux grues (1, 5) munies de moyens de roulement (3, 7) sur la voie ferrée (4) et dont les dispositifs de roulement (8, 11, 11') sur la voie de service (9) sont également aptes à rouler sur la voie ferrée (4), que la poutre (13) est suspendue aux deux grues (1, 5) par des articulations (23), que chaque grue (1,5) est munie d'un treuil auxiliaire (16) dont le câble de levage (17) est relié à un point (24) en dehors de la ligne reliant les deux articulations de suspension (23) de la poutre (13) pour permettre d'une part l'équilibre lors du levage de l'appareil de voie (10) et, d'autre part de l'incliner en faisant tourner la poutre (13) autour de l'axe longitudinal défini par les deux articulations (23) de suspension de la poutre (13), cet axe étant approximativement parallèle au plan de voie (4).

3. Train selon la revendication 2, caractérisé par le fait que les moyens pour se déplacer sur les rails de service (9) sont quatre béquilles (11, 11') disposées à proximité de quatre extrémités d'un châssis (6) portant la grue (5), et munies de trains de roulement (8), qui sont de préférence suspendus aux béquilles (11, 11') par des vérins (19) permettant de régler la position du châssis (6) par rapport au plan de la voie (4).

4. Train selon la revendication 3, caractérisé par le fait que les béquilles (11,11') sont articulées au châssis (6) autour des axes (18) au moins approximativement perpendiculaires au plan du châssis (6), et que des vérins (20) permettant de régler la position angulaire desdites béquilles (11, 11') dans le plan du châssis (6) sont prévues.

5. Train selon l'une des revendications 3 ou 4, caractérisé par le fait que l'un au moins des trains de roulement (8) est muni de moyens de propulsion (M)

6. Train selon l'une des revendications 2 à 5, caractérisé par le fait que les moyens de préhension (14) de la poutre (13) sont des palonniers réglables en longueur, et munis de crochets (21).

7. Train selon l'une des revendications 3 à 6, caractérisé par le fait que les béquilles (11, 11') sont munies de moyens (25, 26) pour la pose respectivement la dépose de rails de service (9), qui sont de préférence au moins une paire de pinces à rails (25) commandées par des vérins (26) montés respectivement sur les quatre trains de roulement (8) des béquilles (11, 11').

8. Train selon l'une des revendications 2 à 7, caractérisé par le fait que les moyens (8, 11, 11') pour se déplacer sur les rails de service (9) sont aussi adaptables pour rouler sur la voie normale (4) lors du transport d'un apareil de voie (10) du chantier au dépôt ou vice-versa pour augmenter la stabilité des grues (1, 5) pendant ce transport.

## Claims

1. Method for the renewal of a railroad switch or crossing, according to which working rails (9) are disposed on both sides of the railroad switch or crossing (10), said switch or crossing (10) or a part thereof is raised by means of a girder (13) suspended by its ends from lifting devices (1, 5), at least one of which is provided with means (8, 11, 1T) for running along said working rails (9), said switch or crossing (10) is moved to the site of dismounting, and the new railroad switch or crossing is supplied and placed by means of the girder (13) and the two lifting devices (1, 5), characterized by the fact that two cranes (1, 5) are used as lifting devices which are disposed on the ends of two sections of the track (4) connected by said switch or crossing (10), that said raised railroad switch or crossing (10) is tilted about a longitudinal axis approximately parallel to the plane of the track (4) in such a way that this switch or crossing is located in the structure gauge (G), that after removing the railroad switch or crossing (10) and before supplying the new switch or crossing, the working rails (9) are shifted to normal gauge (9') and joined together by spacer bars (9"), that the work of sanitation of the ballast and/or of the road bed is carried out by maintenance machines known in that art, and that thereafter the working rails (9) are arranged at the initial gauge.

2. Train for carrying out the method according to claim 1, comprising two lifting devices (1, 5) mounted on running devices (8, 11, 1T), at least one of which is suitable for running along working rails (9) disposed on both sides of the railroad switch or crossing (10), a girder (13) provided with gripping means (14) for the railroad switch or crossing (10) and suspended by its ends from the two lifting devices (1, 5), characterized by the fact that the lifting devices are two cranes (1, 5) provided with means (3, 7) for running along the track (4), and the running devices (8, 11, 11') thereof suitable for running along the working rails (9) are also suitable for running along the track (4), that the girder (13) is suspended from the two cranes (1, 5) by joints (23), that each crane (1, 5) is provided with an auxiliary winch (16) whose hoisting cable (17) is connected to a point (24) outside the line connecting the two suspension joints (23) of the girder (13) to allow equilibrium during lifting of the switch or crossing (10) and the one hand, and to allow it to be tilted on the other hand by rotating the girder (13) about the longitudinal axis defined by the two suspension joints (23) of the girder (13), said axis being approximately parallel to the plane of the track (4).

3. Train according to claim 2, characterized by the fact that the means for moving along the working rails (9) are four supports (11, 11') disposed in the vicinity of four ends of a chassis (6) carrying the crane (5), and provided with bogies (8), which are preferably suspended from the supports (11, 11') by actuators (19) allowing adjustment of the position of the chassis (6) relative to the plane of the track (4).

4. Train according to claim 3, characterized by the fact that the supports (11, 11') are articulated to the chassis (6) about axles (18) at least approximately perpendicular to the plane of the chassis (6), and that actuators (20) allowing adjustment of the angular position of said supports (11, 11') in the plane of the chassis (6) are provided.

5. Train according to one of claims 3 or 4, characterized by the fact that at least one of the bogies (8) is provided with drive means (M).

6. Train according to one of claims 2 to 5, characterized by the fact that the gripping means (14) of the girder (13) are lifting beams of adjustable length provided with hooks (21).

7. Train according to one of claims 3 to 6, characterized by the fact that the supports (11,11') are provided with means (25, 26) for respectively laying and removing working rails (9), which are preferably at least one pair of track lifters (25) driven by actuators (26) mounted respectively on the four bogies (8) of the supports (11,11').

8. Train according to one of claims 2 to 7, characterized by the fact that the means (8,11,11') for moving along the working rails (9) are also suitable for running along the ordinary track (4) when transporting a railroad switch or crossing (10) from the site to the depot or vice versa to increase the stability of the cranes (1, 5) during such transport.

## Patentansprüche

1. Verfahren zum Auswechseln einer Eisenbahnweiche oder -kreuzung, wonach beiderseits der Weiche (10) oder Kreuzung Arbeitsschienen (9) verlegt werden und die Weiche (10) oder Kreuzung oder ein Teil davon mit Hilfe eines Balkens (13) angehoben wird, welcher mit seinen Enden an zwei Hebevorrichtungen (1, 5) aufgehängt ist, von denen wenigstens eine mit Mitteln (8, 11, 11') zum Rollen auf den Arbeitsschienen (9) ausgerüstet ist, und wonach die Weiche (10) oder Kreuzung zum Ort, wo sie zerlegt wird, abtransportiert und die neue Weiche oder Kreuzung mit Hilfe des Balkens (13) und der beiden Hebevorrichtungen (1, 5) herangeschafft und verlegt wird, dadurch gekennzeichnet, dass als Hebevorrichtungen zwei Kräne (1, 5) verwendet werden, welche sich an den Enden der beiden durch die Weiche (10) oder Kreuzung verbundenen Abschnitte des Gleises (4) befinden, dass die angehobene Weiche (10) oder Kreuzung um eine wenigstens näherungsweise parallel zur Ebene des Gleises (4) orientierte Längsachse derart gekippt wird, dass sie sich innerhalb des Gleisdurchgangsprofils (G) befindet, dass nach dem Abtransport der Weiche (10) oder Kreuzung und vor dem Heranschaffen der neuen Weiche oder Kreuzung die Arbeitsschienen (9) auf die normale Spurweite (9') zusammengerückt und durch Abstandsstangen (9") miteinander verbunden werden, dass dann Bettungsreinigungs- und/ oder Untergründsanierungsarbeiten mit Hilfe an sich bekannter Gleisunterhaltungsmaschinen durchgeführt werden und dass danach die Arbeitsschienen (9) auf ihre Anfangsspurweite auseinandergerückt werden.

2. Umbauzug zur Druchführung des Verfahrens nach Anspruch 1, mit zwei Hebevorrichtungen (1, 5), die auf Rollvorrichtungen (8, 11, 11") installiert sind, von denen wenigstens eine zum Rollen auf den beiderseits der Weiche (10) oder Kreuzung verlegten Arbeitsschienen (9) eingerichtet ist, und mit einem Balken (13), der mit Greifervorrichtungen (14) zum Erfassen der Weiche (10) oder Kreuzung ausgerüstet und mit seinen Enden an den beiden Kranen (1, 5) aufgehängt ist, dadurch gekennzeichnet, dass die Hebevorrichtung Kräne (1, 5) sind, welche auf zum Rollen auf dem Gleis (4) eingerichteten Fahrwerken (3, 7) montiert sind und deren für die Arbeitsschienen (9) vorgesehene Rollvorrichtungen (8, 11, 11') auch zum Rollen auf dem Gleis (4) eingerichtet sind, dass der Balken (13) an den beiden Kränen (1, 5) mit Hilfe von Gelenken (23) aufgehängt ist und dass jeder Kran (1, 5) mit einer Hilfswinde (16) versehen ist, deren Seil (17) an einem Punkt (24) befestigt ist, der ausserhalb der die beiden erwähnten Gelenke (23) des Balkens (13) verbindenden Linie liegt, um einerseits ein Gleichgewicht beim Heben der Weiche (10) oder Kreuzung zu ermöglichen und andererseits die Weiche (10) oder Kreuzung neigen zu können, indem der Balken (13) um die durch die beiden erwähnten Gelenke (23) definierte Längsachse gedreht wird, die wenigstens näherungsweise parallel zur Ebene des Gleises (4) orientiert ist.

3. Umbauzug nach Anspruch 2, dadurch gekennzeichnet, dass die zur Bewegung auf den Arbeitsschienen (9) eingerichteten Mittel vier Stützfüsse (11, 11') sind, welche in der Nähe der vier Ecken eines den Kran (5) tragenden Chassis (6) angeordnet und mit Fahrgestellen (8) versehen sind, die vorzugsweise an den Stützfüssen (11, 11') mit Hilfe von Zylindern (19) aufgehängt sind, welche die Lage des Chassis (7) in bezug auf die Ebene des Gleises (4) einzustellen erlauben.

4. Umbauzug nach Anspruch 3, dadurch gekennzeichnet, dass die Stützfüsse (11, 11') am Chassis (6) um wenigstens näherungsweise senkrecht zur Ebene des Chassis (6) orientierten Achsen (18) drehbar angelenkt sind und dass Zylinder (20) zum Einstellen der Winkellage dieser Stützfüsse (11, 11') in der Ebene des Chassis (6) vorgesehen sind.

5. Umbauzug nach einem der Ansprüche 3 oder 4, dadurch gekennzeichnet, dass wenigstens eines der Fahrgestelle (8) mit einer Antriebsvorrichtung (M) ausgerüstet ist.

6. Umbauzug nach einem der Ansprüche 3 bis 5, dadurch gekennzeichnet, dass die Greifervorrichtungen (14) für den Balken (13) Krantraversen (14) sind, die in ihrer Länge einstellbar und mit Haken (21) versehen sind.

7. Umbauzug nach einem der Ansprüche 3 bis 6, dadurch gekennzeichnet, dass die Stützfüsse (11, 11') mit Mitteln (25, 26) zum Verlegen bzw. Entfernen der Arbeitsschienen (9) ausgerüstet sind, welche vorzugsweise aus einem Paar von Schienenzangen (25) bestehen, die durch Zylinder (26) einstellbar sind, welche jeweils an den vier Fahrgestellen (8) der Stützfüsse (11,11') montiert sind.

8. Umbauzug nach einem der Ansprüche 2 bis 7, dadurch gekennzeichnet, dass die zur Bewegung auf den Arbeitsschienen (9) eingerichteten Mittel (8, 11, 11') auch dazu eingerichtet sind, während des Transports einer Weiche (10) oder Kreuzung von der Arbeitsstelle zum Depot oder umgekehrt auf dem normalen Gleis (4) zu rollen, um die Stabilität der Kräne (1, 5) während dieses Transports zu erhöhen.
